# EUROPÄISCHE PATENTSCHRIFT

(11) **EP 3 938 264 B1**
(45) Veröffentlichungstag und Bekanntmachung des Hinweises auf die Patenterteilung: **31.05.2023**
(21) Anmeldenummer: 20710782.2
(22) Anmeldetag: 25.02.2020
(51) Int. Cl.: B61C 3/00

(54) **HÖCHSTGESCHWINDIGKEITSZUG, DOPPELTRAKTIONSZUG UND VERWENDUNG DES HÖCHSTGESCHWINDIGKEITSZUGS**
HIGH-SPEED TRAIN, DOUBLE-HEADER TRAIN, AND USE OF THE HIGH-SPEED TRAIN
TRAIN À TRÈS GRANDE VITESSE, TRAIN À DOUBLE TRACTION ET UTILISATION DU TRAIN À TRÈS GRANDE VITESSE

(30) Priorität: 14.03.2019 DE 102019203477
(43) Veröffentlichungstag der Anmeldung: 19.01.2022
(73) Patentinhaber: Siemens Mobility GmbH, 81739 München (DE)
(72) Erfinder: KRAUSE, Martin, 47495 Rheinberg (DE); SCHELLHAUS, Stefan, 91056 Erlangen (DE); TREUTLER, Helmut, 47804 Krefeld (DE); TROSINER, Rene, 42781 Haan (DE)
(74) Vertreter: Siemens Patent Attorneys
(86) Internationale Anmeldenummer: PCT/EP2020/054892
(87) Internationale Veröffentlichungsnummer: WO 2020/182464

(56) Entgegenhaltungen:
- EP-A1- 1 955 917
- EP-A2- 2 221 228
- CN-A- 104 608 775
- CN-U- 204 355 050
- US-A- 3 868 908

## Beschreibung

Die Erfindung betrifft einen Höchstgeschwindigkeitszug mit einem Einschränkungsprofil nach TSI-Norm, geeignet für Geschwindigkeiten von mindestens 280 km/h, nach dem Oberbegriff von Anspruch 1.

Ein solcher Höchstgeschwindigkeitszug ist beispielsweise aus der EP 1 955 917 A1 bekannt. Der dort offenbarte Zug umfasst als Triebwagen ausgeführte Endwagen, zwischen denen eine Anzahl von vier, sechs oder acht Mittelwagen angeordnet ist. Nur bei Ausführungsformen des Zuges mit mindestens sechs Mittelwagen ist zum Bereitstellen einer ausreichenden Traktion einer der Mittelwagen mit Trieb-Drehgestellen ausgestattet.

Derzeit sind Höchstgeschwindigkeitszüge mit einem Einschränkungsprofil nach TSI-Norm, welche für Geschwindigkeiten von mindestens 280 km/h oder sogar für Geschwindigkeiten von mindestens 300 km/h geeignet sind, als gesamte Züge konzipiert, bei welchen kein Wagen auf einfache Weise entfernt werden kann. Diese Züge sind auch nicht dafür konzipiert, dass weitere Wagen eingefügt werden. Als Beispiel kann hier der "Velaro" genannt werden.

Es besteht jedoch der Wunsch nach mehr Variabilität in der Länge von Höchstgeschwindigkeitszügen.

Eine Aufgabe der Erfindung ist es, einen verbesserten Höchstgeschwindigkeitszug bereitzustellen, der als Basis für einen skalierbaren Höchstgeschwindigkeitszug verwendet werden kann.

Die Aufgabe wird gelöst durch einen Höchstgeschwindigkeitszug nach Anspruch 1, d. h. einen Höchstgeschwindigkeitszug mit einem Einschränkungsprofil nach TSI-Norm, geeignet für Geschwindigkeiten von mindestens 280 km/h, mit zwei Endwagen und zwischen den Endwagen angeordneten Mittelwagen, wobei maximal vier Mittelwagen vorgesehen sind und zwei Mittelwagen des Höchstgeschwindigkeitszugs ein Wagenpaar bilden, wobei ein Wagen des Wagenpaars ein Triebwagen ist und der andere Wagen des Wagenpaars einen Transformator zur Versorgung dieses Triebwagens aufweist.

Das heißt, dass der erfindungsgemäße Höchstgeschwindigkeitszug (kurz: Zug) maximal sechs Wagen aufweisen kann, d. h. dass der Zug maximal sechsteilig ist.

Auf diese Weise kann ein maximal sechsteiliger Höchstgeschwindigkeitszug bereitgestellt werden, der als Basis für einen skalierbaren Höchstgeschwindigkeitszug verwendet werden kann. Ferner kann der Höchstgeschwindigkeitszug als Basis für einen skalierbaren Doppeltraktionszug mit zwei Halbzügen verwendet werden.

Es ist bevorzugt, wenn der Höchstgeschwindigkeitszug mindestens vier Wagen aufweist. Das heißt, es ist bevorzugt, wenn der Höchstgeschwindigkeitszug mindestens zwei Mittelwagen aufweist. Beispielsweise kann der Höchstgeschwindigkeitszug genau drei oder genau vier Mittelwagen aufweisen.

Die TSI-Norm ist eine Norm, die die technischen Spezifikationen für die Interoperabilität festlegt. Als TSI-Norm kann die Norm DIN EN 15273 (Stand 2016), insbesondere alle Teile von DIN EN 15273, betrachtet werden.

Der Höchstgeschwindigkeitszug ist geeignet für Geschwindigkeiten von mindestens 280 km/h. Insbesondere kann der Höchstgeschwindigkeitszug für Geschwindigkeiten von mindestens 280 km/h eingerichtet sein. Das heißt, dass der Höchstgeschwindigkeitszug - insbesondere auf geeigneten Strecken - mit Geschwindigkeiten von mindestens 280 km/h fahren kann.

Vorzugsweise ist der Höchstgeschwindigkeitszug für Geschwindigkeiten von mindestens 300 km/h, insbesondere von mindestens 330 km/h, geeignet, insbesondere eingerichtet.

Zwei Mittelwagen des Höchstgeschwindigkeitszugs bilden ein Wagenpaar. Ein Wagen des Wagenpaars ein Triebwagen. Es ist vorgesehen, dass der andere Wagen des Wagenpaars einen Transformator zur Versorgung dieses Triebwagens aufweist.

Zweckmäßigerweise umfasst ein Triebwagen einen Traktions-Stromrichter. Weiter umfasst ein Triebwagen zweckmäßigerweise zumindest ein Trieb-Drehgestell, vorzugsweise zwei Trieb-Drehgestelle.

Es ist vorteilhaft, wenn die Wagen des Wagenpaars aneinander angrenzen. Das heißt, vorzugsweise sind die Wagen des Wagenpaares nebeneinander angeordnet.

Es ist vorteilhaft, wenn der Höchstgeschwindigkeitszug genau vier Mittelwagen aufweist, die genau zwei solcher Wagenpaare bilden. Es ist vorteilhaft, wenn jedes der Wagenpaare jeweils an einen der Endwagen angrenzt.

Es ist vorteilhaft, wenn jeweils der Triebwagen des jeweiligen Wagenpaares jeweils an einen der Endwagen angrenzt. Prinzipiell könnte aber auch derjenige Wagen des jeweiligen Wagenpaares, der den Transformator aufweist, jeweils an einen der Endwagen angrenzen.

In einer anderen Ausgestaltung des Höchstgeschwindigkeitszuges bilden drei Mittelwagen des Höchstgeschwindigkeitszugs ein Wagentripel. Zweckmäßigerweise sind zwei Wagen des Wagentripels jeweils Triebwagen. Weiter ist es zweckmäßig, wenn der dritte Wagen des Wagentripels einen Transformator zur Versorgung dieser Triebwagen aufweist. Der Wagen mit dem Transformator kann beispielsweise zwischen den beiden Triebwagen des Wagentripels angeordnet sein.

Es ist vorteilhaft, wenn der Höchstgeschwindigkeitszug mit dem Wagentripel genau drei Mittelwagen, nämlich die das Wagentripel bildenden Mittelwagen, aufweist.

Es ist vorteilhaft, wenn die Endwagen nur Lauf-Drehgestelle aufweisen. Das heißt, dass die Endwagen vorzugsweise keine Trieb-Drehgestelle aufweisen. Das heißt, dass die Endwagen vorzugsweise keine Triebwagen sind.

Die Länge des Höchstgeschwindigkeitszugs ist zweckmäßigerweise mindestens um eine Wagenlänge kürzer als 200 m.

Eine Wagenlänge ist vorzugsweise mindestens 24 m, insbesondere mindestens 26 m, lang. Weiter ist es bevorzugt, wenn eine Wagenlänge maximal 30 m, insbesondere maximal 28 m, lang ist.

Es ist vorteilhaft, wenn die Länge des Höchstgeschwindigkeitszugs maximal 180 m, insbesondere maximal 175 m, beträgt.

Falls der Höchstgeschwindigkeitszug genau vier Mittelwagen aufweist, beträgt die Länge des Höchstgeschwindigkeitszugs vorzugsweise mindestens 165 m, insbesondere mindestens 170 m.

Beispielsweise kann die Länge des Höchstgeschwindigkeitszugs genau 173 m betragen.

Es ist vorteilhaft, wenn in einem der Mittelwagen ein Kabelseitenwechsel stattfindet.

In demjenigen Mittelwagen, in dem der Kabelseitenwechsel stattfindet, sind Kabelanschlüsse an einem Wagenende des Wagens auf der rechten Seite und an dem entgegengesetzten anderen Wagenende auf der linken Seite angeordnet.

Weiter ist die Erfindung gerichtet auf einen Doppeltraktionszug mit zwei Halbzügen, wobei zumindest einer der Halbzüge der zuvor genannte Höchstgeschwindigkeitszug und/oder eine seiner Weiterbildungen ist.

Der Doppeltraktionszug ist zweckmäßigerweise für Geschwindigkeiten von mindestens 280 km/h geeignet, insbesondere eingerichtet. Vorzugsweise ist der Doppeltraktionszug für Geschwindigkeiten von mindestens 300 km/h, insbesondere von mindestens 330 km/h, geeignet, insbesondere eingerichtet.

Zweckmäßigerweise weist der Doppeltraktionszug ein Einschränkungsprofil nach TSI-Norm auf.

Derjenige Halbzug, der als Höchstgeschwindigkeitszug ausgeführt ist, kann beispielsweise genau zwei Mittelwagen aufweisen, die ein Wagenpaar bilden. Vorzugsweise ist ein Wagen des Wagenpaars ein Triebwagen. Weiter ist es bevorzugt, wenn der andere Wagen des Wagenpaars einen Transformator zur Versorgung dieses Triebwagens aufweist.

Derjenige Halbzug, der als Höchstgeschwindigkeitszug ausgeführt ist, kann alternativ genau drei oder genau vier Mittelwagen aufweisen.

Ferner ist die Erfindung gerichtet auf eine Verwendung des zuvor genannten Höchstgeschwindigkeitszuges und/oder einer seiner Weiterbildungen als Basis für einen skalierbaren Höchstgeschwindigkeitszug oder als Basis für einen skalierbaren Doppeltraktionszug mit zwei Halbzügen.

Bei der Verwendung wird zumindest ein weiterer Mittelwagen in den Höchstgeschwindigkeitszug eingesetzt, sodass der resultierende Höchstgeschwindigkeitszug gegenüber seiner ursprünglichen Länge verlängert ist/wird.

Auf diese Weise kann die Länge des Höchstgeschwindigkeitszugs variiert werden. Auf diese Weise kann ein skalierbarer Höchstgeschwindigkeitszug und/oder ein skalierbarer Doppeltraktionszug mit zwei Halbzügen, wobei zumindest einer der beiden Halbzüge ein skalierbarer Höchstgeschwindigkeitszug ist, bereitgestellt werden.

Eine Anpassung der bisherigen Wagen an die verlängerte Länge ist vorzugsweise nicht nötig.

Mit anderen Worten:
Die Erfindung ist auch gerichtet auf ein Verfahren zur Längenvariation des zuvor genannten Höchstgeschwindigkeitszugs, wobei zumindest ein weiterer Mittelwagen in den zuvor genannten Höchstgeschwindigkeitszug eingesetzt wird, sodass der resultierende Höchstgeschwindigkeitszug gegenüber seiner ursprünglichen Länge verlängert ist/wird.

Die Länge des weiteren Mittelwagens beträgt sinnvollerweise eine Wagenlänge, insbesondere die zuvor genannte Wagenlänge.

Zumindest ein Traktionsstromnetz des Höchstgeschwindigkeitszugs kann durch den weiteren Mittelwagen durchgeführt sein/werden.

Das Traktionsstromnetz ist vorzugsweise zur Energieversorgung von Traktions-Stromrichtern des Höchstgeschwindigkeitszugs eingerichtet. Beispielsweise kann das Traktionsstromnetz zumindest einen Stromabnehmer des Höchstgeschwindigkeitszugs mit allen Traktions-Stromrichtern des Höchstgeschwindigkeitszugs zu dessen Energieversorgung verbinden.

Weiter kann zumindest ein Bordnetz des Höchstgeschwindigkeitszugs durch den weiteren Mittelwagen durchgeführt sein/werden.

Das Bordnetz ist vorzugsweise zur Energieversorgung von Bordnetzkomponenten des Höchstgeschwindigkeitszugs eingerichtet. Beispielsweise kann das Bordnetz zur Versorgung von E-Geräten, Bremsgeräten, Sicherungen und/oder Schutzschaltern des Höchstgeschwindigkeitszugs eingerichtet sein.

Es ist vorteilhaft, wenn der weitere Mittelwagen keinen betriebenen Transformator aufweist.

Weiter ist es möglich, dass der weitere Mittelwagen keinen betriebenen Stromabnehmer aufweist. Außerdem ist es möglich, dass der weitere Mittelwagen keinen betriebenen Traktions-Stromrichter aufweist. Ferner ist es möglich, dass der weitere Mittelwagen keinen betriebenen Hilfsbetriebeumrichter aufweist.

Wenn der weitere Mittelwagen weder einen Stromabnehmer noch einen Transformator noch einen Traktions-Stromrichter noch einen Hilfsbetriebeumrichter aufweist, können Herstellungskosten gesenkt werden. Weiter kann auf diese Weise das Gewicht dieses Wagens - und damit das Gewicht des Zugs - reduziert werden. Auf diese Weise kann die Energie zum Betreiben des Zugs reduziert werden.

Ferner ist es vorteilhaft, wenn der weitere Mittelwagen zwei Lauf-Drehgestelle aufweist. Das heißt, dass der weitere Mittelwagen vorzugsweise kein betriebenes Trieb-Drehgestell, insbesondere kein Trieb-Drehgestell, aufweist.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden. Insbesondere sind diese Merkmale jeweils einzeln und in beliebiger geeigneter Kombination mit dem erfindungsgemäßen Höchstgeschwindigkeitszug, dem erfindungsgemäßen Doppeltraktionszug und der erfindungsgemäßen Verwendung kombinierbar.

Auch wenn in der Beschreibung bzw. in den Patentansprüchen einige Begriffe jeweils im Singular oder in Verbindung mit einem Zahlwort verwendet werden, soll der Umfang der Erfindung für diese Begriffe nicht auf den Singular oder das jeweilige Zahlwort eingeschränkt sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Die Ausführungsbeispiele dienen der Erläuterung der Erfindung und beschränken die Erfindung nicht auf die darin angegebene Kombination von Merkmalen, auch nicht in Bezug auf funktionale Merkmale. Außerdem können dazu geeignete Merkmale eines jeden Ausführungsbeispiels auch explizit isoliert betrachtet, aus einem Ausführungsbeispiel entfernt, in ein anderes Ausführungsbeispiel zu dessen Ergänzung eingebracht und mit einem beliebigen der Ansprüche kombiniert werden.

Es zeigen:
- FIG 1: einen sechsteiligen Höchstgeschwindigkeitszug, mit dargestelltem Traktionsstromnetz und Zwischenkreisnetz,
- FIG 2: einen fünfteiligen Höchstgeschwindigkeitszug, mit dargestelltem Traktionsstromnetz und Zwischenkreisnetz,
- FIG 3: einen auf Basis des sechsteiligen Höchstgeschwindigkeitszugs aus FIG 1 gegenüber seiner ursprünglichen Länge verlängerten Höchstgeschwindigkeitszug, mit dargestelltem Traktionsstromnetz und Zwischenkreisnetz,
- FIG 4: den Höchstgeschwindigkeitszug aus FIG 3 mit dargestelltem Bordnetz,
- FIG 5: einen weiteren auf Basis des sechsteiligen Höchstgeschwindigkeitszugs aus FIG 1 gegenüber seiner ursprünglichen Länge verlängerten Höchstgeschwindigkeitszug,
- FIG 6: einen Doppeltraktionszug mit zwei Halbzügen, wobei jeder der Halbzüge jeweils ein Höchstgeschwindigkeitszug nach FIG 3 ist, und
- FIG 7: einen Doppeltraktionszug mit zwei Halbzügen, wobei einer der Halbzüge ein Höchstgeschwindigkeitszug nach FIG 3 ist und der andere Halbzug ein vierteiliger Höchstgeschwindigkeitszug ist.

FIG 1 zeigt einen Höchstgeschwindigkeitszug 56 mit einem Einschränkungsprofil nach TSI-Norm.

Der Höchstgeschwindigkeitszug 56 ist geeignet für Geschwindigkeiten von mindestens 280 km/h, insbesondere von mindestens 300 km/h, besonders bevorzugt von mindestens 330 km/h.

Der Höchstgeschwindigkeitszug 56 weist zwei Endwagen 4 und vier zwischen den Endwagen 4 angeordnete Mittelwagen 6 auf. Das heißt, dass der Höchstgeschwindigkeitszug 56 genau sechs Wagen 4, 6 aufweist, also sechsteilig ist.

Die Wagen 4, 6 sind zum besseren Verständnis von rechts nach links alphabetisch mit A, B, C, E, F, G bezeichnet. Wagen A ist an erster Stelle im Höchstgeschwindigkeitszug 56 angeordnet, Wagen B an zweiter Stelle usw.

Der Höchstgeschwindigkeitszug 56 in FIG 1 weist die Wagenfolge A - B - C - E - F - G auf.

Die Wagen A und G sind jeweils als Endwagen 4 ausgebildet. Die übrigen Wagen B, C, E, F sind jeweils als Mittelwagen 6 ausgebildet.

In diesem Ausführungsbeispiel bilden die nebeneinander angeordneten, als Mittelwagen 6 ausgebildeten Wagen B und C ein Wagenpaar 8. Außerdem bilden die nebeneinander angeordneten, als Mittelwagen 6 ausgebildeten Wagen E und F ein Wagenpaar 8.

Jeweils ein Wagen 6 des Wagenpaars 8 ist ein Triebwagen 10. In diesem Beispiel sind die Wagen B und F jeweils Triebwagen 10.

Die Triebwagen 10 weisen jeweils einen Traktions-Stromrichter 12 und zumindest ein, vorzugsweise - wie hier - zwei, Trieb-Drehgestell(e) 14 auf. Das jeweilige Trieb-Drehgestell 14 umfasst zumindest einen Fahrmotor (nicht dargestellt) zum Antreiben der Räder 16 des jeweiligen Trieb-Drehgestells 14.

Einer besseren Übersichtlichkeit halber sind nur einige Räder 16 des Höchstgeschwindigkeitszugs 56 mit Bezugszeichen versehen.

Nicht als Triebwagen 10 ausgebildete Wagen 4, 6 - hier die Wagen A, C, E, G - weisen hingegen Lauf-Drehgestelle 18 auf. Das heißt, dass die Wagen A, C, E und G nicht selbst angetrieben sind.

Jeweils der andere Wagen 6 des Wagenpaars 8 weist einen Transformator 20 zur Versorgung des Triebwagens 10 des jeweiligen Wagenpaars 8 auf. In diesem Beispiel weisen die Wagen C und E jeweils einen Transformator 20 auf.

Ferner weist zumindest einer dieser anderen Wagen 6 der Wagenpaare 8, hier zumindest einer der Wagen C und E, einen Stromabnehmer 22 auf. In diesem Beispiel weisen beide, Wagen C und Wagen E, jeweils einen Stromabnehmer 22 auf, wobei üblicherweise nur einer der Stromabnehmer 22 in Betrieb ist.

Jedes der Wagenpaare 8 (Wagenpaar B+C, Wagenpaar E+F) grenzt jeweils an einen der Endwagen 4 an.

Der Höchstgeschwindigkeitszug 56 weist ein Traktionsstromnetz 24 auf. Das Traktionsstromnetz 24 ist mittels gestrichelter Linien dargestellt. Das Traktionsstromnetz 24 umfasst Stromleitungen 26, die von den Stromabnehmern 22 zu den Transformatoren 20 (innerhalb desselben Wagens 6) führen. Außerdem umfasst das Traktionsstromnetz 24 eine Stromleitung 26, welche die beiden Stromabnehmer 22 (der verschiedenen Wagen 6) miteinander verbindet. Auf diese Weise muss nur ein Stromabnehmer 22 in Betrieb sein.

Ferner umfasst das Traktionsstromnetz 24 weitere Stromleitungen 28, die von den Transformatoren 20 (in Wagen C und E) zu den Traktions-Stromrichtern 12 (in Wagen B und F) führen.

Die Erdung des Traktionsstromnetzes 24 erfolgt über die Räder 16 des Höchstgeschwindigkeitszugs. Hierzu ist jeder der Transformatoren 20 über ein Erdungskabel 30 mit den Rädern 16 desselben Wagens 6 verbunden.

Die mittels des aktiven Stromabnehmers 22 von einer Oberleitung (nicht dargestellt) abgenommene Primärspannung wird über die erstgenannten Stromleitungen 26 des Traktionsstromnetzes 24 zu den Transformatoren 20 geführt. Die Transformatoren 20 transformieren die Primärspannung in eine Sekundärspannung. Dann wird diese Sekundärspannung über die weiteren Stromleitungen 28 des Traktionsstromnetzes 24 zu den Traktions-Stromrichtern 12 geführt. Die Traktions-Stromrichter 12 versorgen wiederum diejenigen Trieb-Drehgestelle 14 energetisch, welche in dem jeweiligen Wagen 6 angeordnet sind (Versorgung/Leitungen nicht explizit dargestellt).

Einige Wagen 4, 6 des Höchstgeschwindigkeitszugs 56 umfassen Hilfsbetriebeumrichter 32. In diesem Beispiel umfassen die Wagen A, E und G jeweils einen oder zwei Hilfsbetriebeumrichter 32.

Der Höchstgeschwindigkeitszug 56 weist ein Zwischenkreisnetz 34 auf. Das Zwischenkreisnetz 34 ist mittels Strich-Punkt-Linien dargestellt. Das Zwischenkreisnetz 34 umfasst Zwischenkreis-Leitungen 36, die von den Traktions-Stromrichtern 12 (in den Wagen B und F) zu den in anderen Wagen (hier in Wagen A, E und G) angeordneten Hilfsbetriebeumrichtern 32 führen.

Die Hilfsbetriebeumrichter 32 werden über das Zwischenkreisnetz 34 von den Traktions-Stromrichtern 12 energetisch versorgt.

In diesem Beispiel werden die Hilfsbetriebeumrichter 32 von Wagen G von dem Traktions-Stromrichter 12 von Wagen F energetisch versorgt. Weiter werden die Hilfsbetriebeumrichter 32 von Wagen A von dem Traktions-Stromrichter 12 von Wagen B energetisch versorgt. Der Hilfsbetriebeumrichter 32 von Wagen E kann vom Traktions-Stromrichter 12 von Wagen B und/oder vom Traktions-Stromrichter 12 von Wagen F versorgt werden.

Jeder der Wagen 4, 6 hat ein erstes Wagenende 38 und ein dem ersten Wagenende entgegengesetztes zweites Wagenende 40.

Die Wagen A, B und C sind so ausgerichtet, dass das jeweilige erste Wagenende 38 jeweils zeichnungsgemäß nach rechts, d. h. zum Zugende 42 des Höchstgeschwindigkeitszugs 56 am als Endwagen 4 ausgebildeten Wagen A, zeigt.

Die Wagen E, F und G sind so ausgerichtet, dass das jeweilige erste Wagenende 38 jeweils zeichnungsgemäß nach links, d. h. zum Zugende 42 des Höchstgeschwindigkeitszugs 56 am als Endwagen 4 ausgebildeten Wagen G, zeigt.

Der Höchstgeschwindigkeitszug 56 ist zumindest im Wesentlichen spiegelsymmetrisch aufgebaut.

Auf diese Weise stößt das zweite Wagenende 40 von Wagen C an das zweite Wagenende 40 von Wagen E.

Um eine durchgängige Kabelführung zu ermöglichen, findet in Wagen C ein Kabelseitenwechsel statt.

Der Höchstgeschwindigkeitszug 56 umfasst weiter ein Bordnetz 44 (nicht gezeigt, analog zu FIG 4). Über das Bordnetz 44 werden Bordnetzkomponenten 46 (vgl. FIG 4) des Höchstgeschwindigkeitszugs 56 mittels der Hilfsbetriebeumrichter 32 energetisch versorgt.

Das Bordnetz 44 ist/wird durch alle Mittelwagen 6 des Höchstgeschwindigkeitszugs 56 durchgeführt. Auf diese Weise erstreckt sich das Bordnetz 44 von einem Endwagen 4 bis zu dem anderen Endwagen 4 des Höchstgeschwindigkeitszugs 56.

Die Länge des Höchstgeschwindigkeitszugs 56 ist mindestens um eine Wagenlänge kürzer als 200 m. In diesem Beispiel ist die Länge des Höchstgeschwindigkeitszugs 56 etwa um eine Wagenlänge kürzer als 200 m.

Insbesondere beträgt die Länge des Höchstgeschwindigkeitszugs 56 maximal 180 m, insbesondere maximal 175 m. Weiter beträgt die Länge des Höchstgeschwindigkeitszugs 56 mindestens 165 m, insbesondere mindestens 170 m.

Beispielsweise kann die Länge des Höchstgeschwindigkeitszugs 56 genau 173 m betragen.

Der Höchstgeschwindigkeitszug 56 kann als Basis für einen skalierbaren Höchstgeschwindigkeitszug verwendet werden (siehe FIG 3, FIG 5). Weiter kann der Höchstgeschwindigkeitszug 56 als Halbzug in einem Doppeltraktionszug verwendet werden (nicht gezeigt).

FIG 2 zeigt einen Höchstgeschwindigkeitszug 58 mit einem Einschränkungsprofil nach TSI-Norm.

Der Höchstgeschwindigkeitszug 58 ist geeignet für Geschwindigkeiten von mindestens 280 km/h, insbesondere von mindestens 300 km/h, besonders bevorzugt von mindestens 330 km/h.

Der Höchstgeschwindigkeitszug 58 weist zwei Endwagen 4 und drei zwischen den Endwagen 4 angeordnete Mittelwagen 6 auf. Das heißt, dass der Höchstgeschwindigkeitszug 58 genau fünf Wagen 4, 6 aufweist, also fünfteilig ist.

Die nachfolgende Beschreibung beschränkt sich im Wesentlichen auf die Unterschiede zum Ausführungsbeispiel aus FIG 1, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Höchstgeschwindigkeitszug 58 in FIG 2 weist die Wagenfolge A - B - C - F - G auf.

Die drei Mittelwagen 6 des Höchstgeschwindigkeitszugs 58 bilden ein Wagentripel 59. Zwei Wagen 6 des Wagentripels 59 - nämlich die Wagen B und F - sind jeweils Triebwagen 10. Der dritte Wagen 6 des Wagentripels 59 - hier der Wagen C - weist einen Transformator 20 zur Versorgung der Triebwagen 10 auf. Der dritte Wagen 6 des Wagentripels 59, hier Wagen C (mit dem Transformator 20), ist zwischen den als Treibwagen 10 ausgebildeten Wagen B und F des Wagentripels 59 angeordnet.

Insbesondere ist der Wagen C, welcher den Transformator 20 aufweist, mit allen Triebwagen 10 des Höchstgeschwindigkeitszugs 58 über das Traktionsstromnetz 24 verbunden. Auf diese Weise können alle Triebwagen 10, hier die Wagen B und F, von dem Transformator 20 in Wagen C energetisch versorgt werden.

Da der Höchstgeschwindigkeitszug 58 einen Transformator 20 weniger aufweist als der Höchstgeschwindigkeitszug 56 aus FIG 1, ist es - je nach Auslegung des Transformators 20 des Höchstgeschwindigkeitszugs 58 - möglich, dass der Höchstgeschwindigkeitszug 58 aus FIG 2 eine geringere Leistung als der Höchstgeschwindigkeitszug 56 aus FIG 1 aufnehmen kann.

Die Länge des Höchstgeschwindigkeitszugs 58 ist etwa um zwei Wagenlängen kürzer als 200 m.

Insbesondere beträgt die Länge des Höchstgeschwindigkeitszugs 58 maximal 160 m, insbesondere maximal 150 m. Weiter kann die Länge des Höchstgeschwindigkeitszugs 58 mindestens 130 m, insbesondere mindestens 140 m, betragen.

Der Höchstgeschwindigkeitszug 58 kann als Basis für einen skalierbaren Höchstgeschwindigkeitszug verwendet werden (nicht gezeigt). Weiter kann der Höchstgeschwindigkeitszug 58 als Halbzug in einem Doppeltraktionszug verwendet werden (nicht gezeigt).

FIG 3 zeigt die Verwendung des Höchstgeschwindigkeitszuges 56 aus FIG 1 als Basis für einen skalierbaren Höchstgeschwindigkeitszug 2.

In den Höchstgeschwindigkeitszug 56 aus FIG 1 wurde ein weiterer Mittelwagen 6 - hier als Wagen D bezeichnet - eingesetzt, sodass der in FIG 3 dargestellte resultierende Höchstgeschwindigkeitszug 2 gegenüber der ursprünglichen Länge (vgl. FIG 1) verlängert ist/wird.

Die nachfolgende Beschreibung beschränkt sich im Wesentlichen auf die Unterschiede zum Ausführungsbeispiel aus FIG 1, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Die Länge des in FIG 3 dargestellten Höchstgeschwindigkeitszugs 2 beträgt etwa 200 m, insbesondere genau 200 m. Als etwa 200 m kann ein Bereich von 190 m bis 210 m aufgefasst werden.

Der Höchstgeschwindigkeitszug 2 ist geeignet für Geschwindigkeiten von mindestens 280 km/h, insbesondere von mindestens 300 km/h.

Der Höchstgeschwindigkeitszug 2 in FIG 3 weist die Wagenfolge A - B - C - D - E - F - G auf. Der Höchstgeschwindigkeitszug 2 weist also genau sieben Wagen 4, 6 auf.

Der weitere Mittelwagen 6 (Wagen D) ist zwischen den beiden Wagenpaaren 8 angeordnet. Prinzipiell könnte der weitere Mittelwagen aber auch an einer anderen Position im Höchstgeschwindigkeitszug 2 angeordnet sein.

Der weitere Mittelwagen 6 (Wagen D) weist keinen betriebenen Transformator auf. Außerdem ist es möglich, dass der weitere Mittelwagen 6 (Wagen D) weder einen betriebenen Stromabnehmer noch einen betriebenen Traktions-Stromrichter noch einen betriebenen Hilfsbetriebeumrichter aufweist.

Das Traktionsstromnetz 24 ist durch den weiteren Mittelwagen 6 (Wagen D) hindurchgeführt. Insbesondere ist diejenige Stromleitung 26, welche die beiden Stromabnehmer 22 von Wagen C und E miteinander verbindet, durch den Wagen D hindurchgeführt.

Der Hilfsbetriebeumrichter 32 von Wagen E kann vom Traktions-Stromrichter 12 von Wagen B und/oder vom Traktions-Stromrichter 12 von Wagen F versorgt werden. Soll eine energetische Versorgung des Hilfsbetriebeumrichters 32 von Wagen E durch den Traktions-Stromrichter 12 von Wagen B ermöglicht werden, so ist, wie hier dargestellt, das Zwischenkreisnetz 34 durch den Wagen D hindurchgeführt.

Der Wagen D ist so ausgerichtet, dass das erste Wagenende 38 zeichnungsgemäß nach links, d. h. zum Zugende 42 des Höchstgeschwindigkeitszugs 2 am als Endwagen 4 ausgebildeten Wagen G, zeigt.

Der Höchstgeschwindigkeitszug 2 ist zumindest im Wesentlichen spiegelsymmetrisch aufgebaut.

Auf diese Weise stößt das zweite Wagenende 40 von Wagen C an das zweite Wagenende 40 von Wagen D.

Der Höchstgeschwindigkeitszug 2 umfasst weiter ein Bordnetz 44 (vgl. FIG 4). Über das Bordnetz 44 werden Bordnetzkomponenten 46 (vgl. FIG 4) des Höchstgeschwindigkeitszugs 2 mittels der Hilfsbetriebeumrichter 32 energetisch versorgt.

Das Bordnetz 44 ist/wird durch alle Mittelwagen 6 des Höchstgeschwindigkeitszugs 2 durchgeführt (vgl. FIG 4). Auf diese Weise erstreckt sich das Bordnetz 44 von einem Endwagen 4 bis zu dem anderen Endwagen 4 des Höchstgeschwindigkeitszugs 2.

FIG 4 zeigt den Höchstgeschwindigkeitszug 2 aus FIG 3 mit seinem Bordnetz 44 sowie seinen Bordnetzkomponenten 46.

Einer besseren Übersichtlichkeit halber ist das Bordnetz 44 getrennt von dem Traktionsstromnetz 24 und dem Zwischenkreisnetz 34 des Höchstgeschwindigkeitszugs 2 in einer separaten Figur dargestellt.

Die Hilfsbetriebeumrichter 32 sind über das Bordnetz 44 mit den Bordnetzkomponenten 46 des Höchstgeschwindigkeitszugs 2 verbunden. Zu den Bordnetzkomponenten 46 zählen: E- und Brems-Geräte 48, Wagensicherungen 50 und Leitungsschutzschalter 52 sowie weitere Bordnetzkomponenten (nur mit 46 bezeichnet). Die Bordnetzkomponenten 46 werden über das Bordnetz 44 von den Hilfsbetriebeumrichtern 32 energetisch versorgt.

Außerdem weist jeder Endwagen 4 eine Batterie 54 zur energetischen Notversorgung auf, die über das Bordnetz 44 jeweils mit einem der Hilfsbetriebeumrichter 32 verbunden ist und die jeweils über das Bordnetz 44 geladen wird.

Das Bordnetz 44 ist/wird durch den weiteren Mittelwagen 6 (Wagen D) durchgeführt. Auf diese Weise kann das Bordnetz 44 durch alle Mittelwagen 6 des Höchstgeschwindigkeitszugs 2 durchgeführt werden/sein.

Auch FIG 5 zeigt die Verwendung des Höchstgeschwindigkeitszuges 56 aus FIG 1 als Basis für einen skalierbaren Höchstgeschwindigkeitszug 60.

In den Höchstgeschwindigkeitszug 56 aus FIG 1 wurden zwei weitere Mittelwagen 6 - hier als Wagen D bezeichnet - eingesetzt, sodass der in FIG 5 dargestellte resultierende Höchstgeschwindigkeitszug 60 gegenüber der ursprünglichen Länge (vgl. FIG 1) verlängert ist/wird.

Einer besseren Darstellung halber ist der resultierende Höchstgeschwindigkeitszug 60 in zwei Teilen dargestellt, die in FIG 5 schräg untereinander angeordnet sind. Bei einer zusammenhängenden Darstellung des Höchstgeschwindigkeitszuges 60 hätten die Wagen 4, 6 sehr klein dargestellt werden müssen, worauf einer besseren Sichtbarkeit halber verzichtet wurde.

Die nachfolgende Beschreibung beschränkt sich im Wesentlichen auf die Unterschiede zum Ausführungsbeispiel aus FIG 3 und FIG 4, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Höchstgeschwindigkeitszug 60 umfasst zwei weitere Mittelwagen (Wagen D). Jeder der beiden weiteren Mittelwagen 6 (Wagen D) ist zwischen den beiden Wagenpaaren 8 angeordnet.

Der Höchstgeschwindigkeitszug 60 in FIG 5 ist gegenüber 200 m verlängert. Insbesondere kann der Höchstgeschwindigkeitszug 60 gegenüber 200 m um eine Wagenlänge verlängert sein.

Der Höchstgeschwindigkeitszug 60 in FIG 5 weist die Wagenfolge A - B - C - D - D - E - F - G auf. Der Höchstgeschwindigkeitszug 60 weist also genau acht Wagen 4, 6 auf.

Die Wagenpaare 8 (mit ihren Transformatoren 20, Traktions-Stromrichtern 12 und Trieb-Drehgestellen 14) sind so konzipiert, dass der Höchstgeschwindigkeitszug 60 in FIG 5 für Geschwindigkeiten von mindestens 280 km/h geeignet ist.

FIG 6 zeigt die Verwendung des Höchstgeschwindigkeitszuges 56 aus FIG 1 als Basis für einen skalierbaren Doppeltraktionszug 62 mit zwei Halbzügen 64.

Ein weiterer Mittelwagen 6 (Wagen D) wird in den Höchstgeschwindigkeitszug 56 aus FIG 1 eingesetzt, sodass ein Höchstgeschwindigkeitszug 2 nach FIG 3 resultiert, der gegenüber seiner ursprünglichen Länge (vgl. FIG 1) verlängert ist/wird.

In FIG 6 ist einen Doppeltraktionszug 62 mit zwei Halbzügen 64 dargestellt, wobei jeder der Halbzüge 64 jeweils ein Höchstgeschwindigkeitszug 2 nach FIG 3 ist.

Das heißt, dass zwei gegenüber der ursprünglichen Länge verlängerte Höchstgeschwindigkeitszüge 2 nach FIG 3 den Doppeltraktionszug 62 in FIG 6 bilden.

Die nachfolgende Beschreibung beschränkt sich im Wesentlichen auf die Unterschiede zum Ausführungsbeispiel aus FIG 3, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Doppeltraktionszug 62 ist geeignet für Geschwindigkeiten von mindestens 280 km/h, vorzugsweise von mindestens 300 km/h, insbesondere von mindestens 330 km/h.

In diesem Beispiel weist jeder der beiden Halbzüge 64 eine Länge von etwa 200 m auf. Das heißt, dass der Doppeltraktionszug 64 eine Länge von etwa 400 m, insbesondere von genau 400 m, aufweist.

Der Doppeltraktionszug 62 in FIG 6 weist die Wagenfolge A - B - C - D - E - F - G - A - B - C - D - E - F - G auf. Die Wagen 4, 6 eines der Halbzüge 64 können auch in umgekehrter Reihenfolge angeordnet sein. Beispielsweise könnte der Doppeltraktionszug 62 auch die Wagenfolge A - B - C - D - E - F - G - G - F - E - D - C - B - A aufweisen.

Der Doppeltraktionszug 62 weist genau vierzehn Wagen 4, 6 auf.

Die beiden zueinander zeigenden Wagenenden 38 der beiden Halbzüge 64 sind als Wagenübergänge ausgeführt. Auf diese Weise kann der Doppeltraktionszug 62 durchgängig begehbar sein, ohne das Fahrzeug verlassen zu müssen.

Die zueinander zeigenden Endwagen 4 der beiden Halbzüge 64 fungieren damit in diesem Ausführungsbeispiel jeweils als Mittelwagen des Doppeltraktionszugs 62.

Prinzipiell könnten die zueinander zeigenden Wagenenden 38 der beiden Halbzüge 64 auch jeweils - statt einem Wagenübergang - einen Führerstand aufweisen.

FIG 7 zeigt einen Doppeltraktionszug 66 mit zwei Halbzügen 64.

Die nachfolgende Beschreibung beschränkt sich im Wesentlichen auf die Unterschiede zum Ausführungsbeispiel aus FIG 6, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Einer der Halbzüge 64, hier der zeichnungsgemäß obere Halbzug 64, ist der in FIG 3 gezeigte Höchstgeschwindigkeitszug 2.

Der andere Halbzug 64, hier der zeichnungsgemäß untere Halbzug 64, ist ein Höchstgeschwindigkeitszug 68 mit einem Einschränkungsprofil nach TSI-Norm, geeignet für Geschwindigkeiten von mindestens 280 km/h, mit zwei Endwagen 4 und genau zwei zwischen den Endwagen 4 angeordneten Mittelwagen 6.

Die zueinander zeigenden Endwagen 4 der beiden Halbzüge 64 können - wie in diesem Ausführungsbeispiel - jeweils als Mittelwagen des Doppeltraktionszugs 62 fungieren.

Die Länge des Höchstgeschwindigkeitszugs 68 (d. h. des zeichnungsgemäß unteren Halbzugs 64) ist vorzugsweise um drei Wagenlängen kürzer als 200 m.

Die zwei Mittelwagen 6 des Höchstgeschwindigkeitszugs 68 (d. h. des zeichnungsgemäß unteren Halbzugs 64) bilden ein Wagenpaar 8. Ein Wagen 6 des Wagenpaars 8 (hier Wagen B) ist ein Triebwagen 10. Der andere Wagen 6 des Wagenpaars 8 (hier Wagen C) weist einen Transformator 20 zur Versorgung dieses Triebwagens 10 (Wagen B) auf.

Der Doppeltraktionszug 66 in FIG 7 weist die Wagenfolge A - B - C - G - A - B - C - D - E - F - G auf. Die Wagen 4, 6 eines der oder beider Halbzüge 64 können auch in umgekehrter Reihenfolge angeordnet sein. Beispielsweise könnte der Doppeltraktionszug 66 auch die Wagenfolge A - B - C - D - E - F - G - G - C - B- A aufweisen.

Der Doppeltraktionszug 66 weist genau elf Wagen 4, 6 auf.

Auf diese Weise wird ein gegenüber 400 m verkürzter Doppeltraktionszug 66 bereitgestellt, der ein besonders günstiges Verhältnis von Wagenpaaren 8 zum Gewicht des Doppeltraktionszugs 66 aufweist.

Der Doppeltraktionszug 66 ist geeignet für Geschwindigkeiten von mindestens 280 km/h, insbesondere von mindestens 300 km/h, besonders bevorzugt von mindestens 330 km/h.

Anstatt des Höchstgeschwindigkeitszugs 68 (d. h. des zeichnungsgemäß unteren Halbzugs 64) kann prinzipiell auch der in FIG 1 oder der in FIG 2 dargestellte Höchstgeschwindigkeitszug 56, 58 eingesetzt/verwendet werden.

Weiter kann anstatt des als Höchstgeschwindigkeitszug 2 nach FIG 3 ausgebildeten zeichnungsgemäßen oberen Halbzugs 64 prinzipiell auch der in FIG 5 dargestellte Höchstgeschwindigkeitszug 60 oder einer der in FIG 1 oder der in FIG 2 dargestellte Höchstgeschwindigkeitszüge 56, 58 verwendet werden. Durch entsprechende Kombination der beschriebenen Ausführungsbeispiele sind Höchstgeschwindigkeitszüge und/oder Doppeltraktionszüge mit unterschiedlich vielen Wagen denkbar.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die beiliegenden Ansprüche definierten Schutzumfang der Erfindung zu verlassen.

## Patentansprüche

1. Höchstgeschwindigkeitszug (56, 58, 68) mit einem Einschränkungsprofil nach TSI-Norm, geeignet für Geschwindigkeiten von mindestens 280 km/h, mit zwei Endwagen (4) und zwischen den Endwagen (4) angeordneten Mittelwagen (6),
wobei maximal vier Mittelwagen (6) vorgesehen sind, **dadurch gekennzeichnet, dass** zwei Mittelwagen (6) des Höchstgeschwindigkeitszugs (56, 68) ein Wagenpaar (8) bilden, wobei ein Wagen (4, 6) des Wagenpaars (8) ein Triebwagen (10) ist und der andere Wagen (4, 6) des Wagenpaars (8) einen Transformator (20) zur Versorgung dieses Triebwagens (10) aufweist.

2. Höchstgeschwindigkeitszug (56, 68) nach Anspruch 1,
**dadurch gekennzeichnet, dass**
die Wagen (4, 6) des Wagenpaars (8) aneinander angrenzen.

3. Höchstgeschwindigkeitszug (56) nach Anspruch 1 oder 2,
**gekennzeichnet durch**
genau vier Mittelwagen (6), die genau zwei solcher Wagenpaare (8) bilden.

4. Höchstgeschwindigkeitszug (58) nach Anspruch 1,
**dadurch gekennzeichnet, dass**
drei Mittelwagen (6) des Höchstgeschwindigkeitszugs (58) ein Wagentripel (59) bilden, wobei zwei Wagen (6) des Wagentripels (59) jeweils Triebwagen (10) sind und der dritte Wagen (6) des Wagentripels (59) einen Transformator (20) zur Versorgung dieser Triebwagen (10) aufweist.

5. Höchstgeschwindigkeitszug (56, 58, 68) nach einem der vorhergehenden Ansprüche,
**dadurch gekennzeichnet, dass**
die Endwagen (4) nur Lauf-Drehgestelle (18) aufweisen.

6. Höchstgeschwindigkeitszug (56, 58, 68) nach einem der vorhergehenden Ansprüche,
**dadurch gekennzeichnet, dass**
die Länge des Höchstgeschwindigkeitszugs (56, 58, 68) mindestens um eine Wagenlänge kürzer als 200 m ist.

7. Höchstgeschwindigkeitszug (56, 58, 68) nach einem der vorhergehenden Ansprüche,
**dadurch gekennzeichnet, dass**
die Länge des Höchstgeschwindigkeitszugs (56, 58, 68) maximal 180 m, insbesondere maximal 175 m, beträgt.

8. Höchstgeschwindigkeitszug (56) nach einem der vorhergehenden Ansprüche,
**dadurch gekennzeichnet, dass**,
falls der Höchstgeschwindigkeitszug (56) genau vier Mittelwagen (6) aufweist, die Länge des Höchstgeschwindigkeitszugs (56) mindestens 165 m, insbesondere mindestens 170 m, beträgt.

9. Doppeltraktionszug (66) mit zwei Halbzügen (64), wobei zumindest einer der Halbzüge (64) ein Höchstgeschwindigkeitszug (56, 58, 68) nach einem der vorhergehenden Ansprüche ist.

10. Doppeltraktionszug (66) nach Anspruch 10,
der für Geschwindigkeiten von mindestens 280 km/h geeignet ist.

11. Doppeltraktionszug (66) nach Anspruch 10 oder 11,
**dadurch gekennzeichnet, dass**
derjenige Halbzug (64), der als Höchstgeschwindigkeitszug (68) ausgeführt ist, genau zwei Mittelwagen (6) aufweist, die ein Wagenpaar (8) bilden, wobei ein Wagen (6) des Wagenpaars (8) ein Triebwagen (10) ist und der andere Wagen (6) des Wagenpaars (8) einen Transformator (20) zur Versorgung dieses Triebwagens (10) aufweist.

12. Verwendung des Höchstgeschwindigkeitszuges (56) nach einem der Ansprüche 1 bis 8 als Basis für einen skalierbaren Höchstgeschwindigkeitszug (2, 60) oder als Basis für einen skalierbaren Doppeltraktionszug (62, 66) mit zwei Halbzügen (64),
wobei zumindest ein weiterer Mittelwagen (6, D) in den Höchstgeschwindigkeitszug (56) eingesetzt wird, sodass der resultierende Höchstgeschwindigkeitszug (2, 60) gegenüber seiner ursprünglichen Länge verlängert ist/wird.

13. Verwendung nach Anspruch 12,
**dadurch gekennzeichnet, dass**
zumindest ein Traktionsstromnetz (24) und/oder zumindest ein Bordnetz (44) des Höchstgeschwindigkeitszugs (2, 60) durch den weiteren Mittelwagen (6, D) durchgeführt ist/sind.

14. Verwendung nach Anspruch 12 oder 13,
**dadurch gekennzeichnet, dass**
der weitere Mittelwagen (6, D) keinen betriebenen Transformator aufweist.

## Claims

1. High-speed train (56, 58, 68) having a restriction profile according to the TSI standard, suitable for speeds of at least 280 km/h, having two end coaches (4) and one intermediate coach (6) disposed between the end coaches (4), wherein at most four intermediate coaches (6) are provided,
**characterized in that**
two intermediate coaches (6) of the high-speed train (56, 58) form a coach pair (8), wherein one coach (4, 6) of the coach pair (8) is a motor coach (10) and the other coach (4, 6) of the coach pair (8) has a transformer (20) for supplying this motor coach (10).

2. High-speed train (56, 58) according to Claim 1,
**characterized in that**
the coaches (4, 6) of the coach pair (8) are adjacent to each other.

3. High-speed train (56) according to Claim 1 or 2,
**characterized by**
exactly four intermediate coaches (6) which form exactly two such coach pairs (8).

4. High-speed train (58) according to Claim 1,
**characterized in that**
three intermediate coaches (6) of the high-speed train (58) form a coach triple (59), wherein two coaches (6) of the coach triple (59) are in each case motor coaches (10), and the third coach (6) of the coach triple (59) has a transformer (20) for supplying these motor coaches (10) .

5. High-speed train (56, 58, 68) according to one of the preceding claims,
**characterized in that**
the end coaches (4) have only carrying bogies (18).

6. High-speed train (56, 58, 68) according to one of the preceding claims,
**characterized in that**
the length of the high-speed train (56, 58, 68) is at least one coach length shorter than 200 m.

7. High-speed train (56, 58, 68) according to one of the preceding claims,
**characterized in that**
the length of the high-speed train (56, 58, 68) is at most 180 m, in particular at most 175 m.

8. High-speed train (56) according to one of the preceding claims,
**characterized in that**,
if the high-speed train (56) has exactly four intermediate coaches (6), the length of the high-speed train (56) is at least 165 m, in particular at least 170 m.

9. Double-traction train (66) having two half-trains (64), wherein at least one of the half-trains (64) is a high-speed train (56, 58 68) according to one of the preceding claims.

10. Double-traction train (66) according to Claim 10, which is suitable for speeds of at least 280 km/h.

11. Double-traction train (66) according to Claim 10 or 11,
**characterized in that**
the half-train (64) that is embodied as a high-speed train (68) has exactly two intermediate coaches (6) which form one coach pair (8), wherein one coach (6) of the coach pair (8) is a motor coach (10) and the other coach (6) of the coach pair (8) has a transformer (20) for supplying this motor coach (10).

12. Use of the high-speed train (56) according to one of Claims 1 to 8 as the basis for a scalable high-speed train (2, 60), or as a basis for a scalable double-traction train (62, 66) having two half-trains (64), wherein at least one further intermediate coach (6, D) is inserted into the high-speed train (56) such that the resultant high-speed train (2, 60) is increased in length in comparison to the original length thereof.

13. Use according to Claim 12,
**characterized in that**
at least one electric traction power network (24) and/or at least one onboard power system (44) of the high-speed train (2, 60) are/is routed through the further intermediate coach (6, D).

14. Use according to Claim 12 or 13,
**characterized in that**
the further intermediate coach (6, D) does not have an operational transformer.

## Revendications

1. Train (56, 58, 68) à très grande vitesse ayant un profil de rétrécissement suivant la norme TSI, approprié pour des vitesses d'au moins 280 km/h, ayant deux voitures (4) d'extrémité et une voiture (6) intermédiaire disposée entre les voitures (4) d'extrémité,
dans lequel il est prévu au maximum quatre voitures (6) intermédiaire, **caractérisé en ce que** deux voitures (6) intermédiaires du train (56, 68) à très grande vitesse forment une paire (8) de voitures, dans lequel une voiture (4, 6) de la paire (8) de voitures est une motrice (10) et l'autre voiture (4, 6) de la paire (8) de voitures a un transformateur (20) d'alimentation de cette motrice (10).

2. Train (56, 68) à très grande vitesse suivant la revendication 1,
**caractérisé en ce que**
les voitures (4, 6) de la paire (8) de voitures sont voisines l'une de l'autre.

3. Train (56) à très grande vitesse suivant la revendication 1 ou 2,
**caractérisé par**
exactement quatre voitures (6) intermédiaires, qui forment exactement deux paires (8) de voitures de ce genre.

4. Train (58) à très grande vitesse suivant la revendication 1,
**caractérisé en ce que**
trois voitures (6) intermédiaires du train (58) à très grande vitesse forment un triplet (59) de voitures, dans lequel deux voitures (6) du triplet (59) de voitures sont respectivement des motrices (10) et la troisième voiture (6) du triplet (59) de voitures a un transformateur (20) d'alimentation de ces motrices (10) .

5. Train (56, 58, 68) à très grande vitesse suivant l'une des revendications précédentes,
**caractérisé en ce que**
les voitures (4) d'extrémité ont des bogies (18) seulement porteurs.

6. Train (56, 58, 68) à très grande vitesse suivant l'une des revendications précédentes,
**caractérisé en ce que**
la longueur du train (56, 58, 68) à très grande vitesse est plus courte d'au moins une longueur de voiture que 200 m.

7. Train (56, 58, 68) à très grande vitesse suivant l'une des revendications précédentes,
**caractérisé en ce que**
la longueur du train (56, 58, 68) à très grande vitesse est au maximum de 180 m, notamment au maximum de 175 m.

8. Train (56) à très grande vitesse suivant l'une des revendications précédentes,
**caractérisé en ce que**
si le train (56) à très grande vitesse a exactement quatre voitures (6) intermédiaires, la longueur du train (56) à très grande vitesse est d'au moins 165 m, notamment d'au moins 170 m.

9. Train (66) à double traction, ayant deux demi-trains (64), dans lequel au moins l'un des demi-trains (64) est un train (56, 58, 68) à très grande vitesse suivant l'une des revendications précédentes.

10. Train (66) à double traction suivant la revendication 10, qui est approprié à des vitesses d'au moins 280 km/h.

11. Train (66) à double traction suivant la revendication 10 ou 11,
**caractérisé en ce que**
le demi-train (64), qui est réalisé en train (68) à très grande vitesse, a exactement deux voitures (6) intermédiaires, qui forment une paire (8) de voitures, dans lequel une voiture (6) de la paire (8) de voitures est une motrice (10) et l'autre voiture (6) de la paire (8) de voitures a un transformateur (20) d'alimentation de cette motrice (10).

12. Utilisation du train (56) à très grande vitesse suivant l'une des revendications 1 à 8, comme base pour un train (2, 60) à très grande vitesse pouvant être mis à l'échelle, ou comme base pour un train (62, 66) à double traction pouvant être mis à l'échelle et ayant deux demi-trains (64),
dans laquelle on insère au moins une autre voiture (6, D) intermédiaire dans le train (56) à très grande vitesse, de manière à rallonger le train (2, 60) à très grande vitesse, qui s'ensuit par rapport à sa longueur d'origine.

13. Utilisation suivant la revendication 12,
**caractérisé en ce qu'**
au moins un réseau (24) de courant de traction et/ou au moins un réseau (44) de bord du train (2, 60) à très grande vitesse est/sont mis en œuvre par l'autre voiture (6, D) intermédiaire.

14. Utilisation suivant la revendication 12 ou 13,
**caractérisé en ce que**
l'autre voiture (6, D) intermédiaire n'a pas de transformateur en service.
